# EUROPÄISCHE PATENTSCHRIFT

(11) **EP 2 147 890 B1**
(45) Veröffentlichungstag und Bekanntmachung des Hinweises auf die Patenterteilung: **31.10.2012**
(21) Anmeldenummer: 09009004.4
(22) Anmeldetag: 10.07.2009
(51) Int. Cl.: B66F 9/075

(54) **Flurförderzeug mit Radarmen**
Industrial truck with wheel arms
Chariot de manutention doté de bras de roue

(30) Priorität: 23.07.2008 DE 102008034614
(43) Veröffentlichungstag der Anmeldung: 27.01.2010
(73) Patentinhaber: Jungheinrich Aktiengesellschaft, 22047 Hamburg (DE)
(72) Erfinder: Fähndrich, Rainer, 22889 Tangstedt (DE); Hildebrand, Lars, 25474 Ellerbek (DE); Röder, Matthias, 22523 Hamburg (DE)
(74) Vertreter: Hauck Patent- und Rechtsanwälte

(56) Entgegenhaltungen:
- EP-A- 1 502 895
- EP-A- 1 905 726
- CA-A- 911 937
- US-B1- 6 199 665

## Beschreibung

Die Erfindung bezieht sich auf ein Flurförderzeug mit Radarmen nach dem Oberbegriff des Patentanspruchs 1.

Bei einer bestimmten Kategorie von Flurförderzeugen ist seitlich am Rahmen der Flurförderzeuge ein Paar Radarme angebracht, die am vorderen Ende Lasträder lagern. Die Radarme dienen dazu, das Fahrzeug im Bereich des Lastteils abzustützen, d.h. zu verhindern, dass das Fahrzeug nach vom kippt.

Bei derartigen Flurförderzeugen ist manchmal notwendig, eine größere Spurbreite auf der Lastseite des Fahrzeugs zu haben. Wenn z.B. in einer höheren Regalebene eine Palette entnommen werden soll, ebenerdig jedoch die Radarme keinen Raum finden, in den sie einfahren können, etwa wegen einer quer stehenden Palette, wäre es wünschenswert, eine größere Spurbreite für die Radarme zu haben. Es ist bekannt, für spezielle Einsatzfälle eine jeweilige Spurbreite für die Radarme vorzusehen. Dadurch ergeben sich jedoch für die Herstellung sowie für die Konstruktion und den Versand veränderte Anforderungen im Vergleich zu Standardfahrzeugen des gleichen Typs. Solche Anforderungen sind ein Materialaufwand, größerer Herstellungsaufwand sowie eine aufwändigere Montage.

Es sind bereits unterschiedliche Möglichkeiten bekannt geworden, die Spurweite von Radarmen dadurch zu verändern, dass die Radarme mit unterschiedlichen Abständen an den Rahmen angeschweißt werden. Dies hat jedoch den Nachteil, dass die Spurweite nachträglich nicht mehr verändert werden kann und dass wegen der Breite in der Produktion und im Versand mit wesentlich unhandlicheren Fahrzeugrahmen umgegangen werden muss. Außerdem sind angeschweißte Radarme bei einem Fehler nicht austauschbar, sodass der ganze Fahrzeugrahmen betroffen ist.

Eine andere bekannte Möglichkeit ist, die Schnittstelle des Radarms verstellbar auszuformen, je nach gewünschter Fahrzeug- bzw. Spurweite. Dies hat jedoch den Nachteil, dass auch bei schmaleren Fahrzeugausführungen das Material im Fahrzeug für die breiteste Variante des Fahrzeugstyps vorhanden sein muss. Außerdem ist das Einstellen der exakten Fahrzeugbreite mit einem zusätzlichen Aufwand verbunden.

Schließlich kann für unterschiedliche Spurweiten eines Flurförderzeugs ein eigener Radarmtyp vorgesehen werden. Jeder dieser Radarmtypen kann an einer Schnittstelle am Fahrzeugrahmen bzw. Hubgerüst montiert werden. Dies ist etwa in US 6,138,796 offenbart. Nachteilig bei dieser Ausführung ist jedoch, dass für jede weitere geforderte Spurweite zwei Radarme benötigt werden. Dies erzeugt eine hohe Varianz bei der Materialbevorratung.

Aus EP 1 905 726 A1 ist ein Flurförderzeug bekannt, bei dem die Spurweite durch die seitliche Verschiebung der Lasträder einstellbar ist. Die seitliche Verschiebung erfolgt über das Einfügen von Distanzstücken zwischen Radarm und Lastradaufnahme am vorder Ende des Radarmes.

EP 1 905 726 A1 offenbart ein Flurförderzeug gemäß dem Oberbegriff des Anspruchs 1.

Aus EP 1 502 895 A1 ist ein Radarm eines Flurförderzeuges bekannt, der am Rahmen eines Flurförderzeuges mittels Schraubverbindungen befestigt werden kann. Verschiedene Radarmtypen sind vorgesehen, um den Abstand zwischen den Radarmen auf die Breite der Last einzustellen.

Aus US 6,199,665 B 1 ist ein Radarm eines Flurförderzeuges bekannt, das durch Schweißverbindungen an ein Flurförderzeug befestigt wird. Der Radarm wird dabei mit Hilfe eines zylindrischen Rohrstücks von dem Rahmen des Flurförderzeuges beabstandet.

Der Erfindung liegt die Aufgabe zugrunde, ein Flurförderzeug zu schaffen, das mit geringem Material- und Montageaufwand auf unterschiedliche Radarmabstände eingestellt werden kann.

Diese Aufgabe wird durch die Merkmale des Patentanspruchs 1 gelöst.

Bei dem erfindungsgemäßen Flurförderzeug ist auf jede Außenseite des Rahmens eine Rahmenplatte fest angebracht. Die Rahmenplatte weist Löcher auf mit einem vorgegebenen ersten Lochbild. Mit den Radarmen, die ein längliches Profil aufweisen, sind Radarmplatten verbunden, welche Durchbohrungen aufweist. Die Durchbohrungen ergeben ein zweites Lochbild. Ferner ist mindestens ein Paar Adapterblöcke mit zweiten Durchbohrungen vorgesehen, die ein drittes Lochbild ergeben. Erstes, zweites und drittes Lochbild sind identisch. Radarm- und Rahmenplatte sowie Adapterblöcke liegen über erste bis vierte Anlagenflächen gegeneinander. Die Adapterblöcke haben eine vorgegebene Länge. Schließlich sind bei der Erfindung zwei Satz Bolzen vorgesehen, wobei jeder Satz Bolzen unterschiedlicher Länge aufweist. Der erste Satz dient zur Verbindung von Rahmen- und Radarmplatte unmittelbar, während der zweite Satz zur Verbindung von Radarmplatte und Rahmenplatte mit einem Adapterblock dazwischen dient.

Die Bolzen können Spannbolzen sein, die an der Rahmenplatte ein Widerlager finden, während sie am äußeren Ende z.B. ein Gewinde haben, auf das eine Mutter aufgeschraubt werden kann. Vorzugsweise sind jedoch Gewindebolzen vorgesehen, die in Gewindebohrungen der Rahmenplatten einschraubbar sind, um Radarmplatte ohne oder mit Adapterblock an der Rahmenplatte zu befestigen.

Bei der Erfindung ist pro Seite des Flurförderzeugs eine einzige Schnittstelle vorgesehen. Ferner gibt es bei der Erfindung nur einen einzigen Radarmtyp, welcher seinerseits eine Schnittstelle besitzt, über welche man den Radarm befestigen kann. Um verschiedene Spurweiten zu erzeugen, wird der Adapterblock zwischen der Schnittstelle am Rahmen und der Schnittstelle am Radarm montiert. Die Adapterblöcke mehrerer Paare können eine unterschiedliche Länge haben, je nach gewünschter Spurweite. Es ist jedoch auch möglich, eine Mehrzahl von z.B. kürzeren Adapterblöcken vorzusehen, wobei sich die Spurweite aus der Anzahl der zusammengesetzten Adapterblöcke ergibt. Bei der Erfindung ist daher nicht erforderlich, eigene Radarmtypen für unterschiedliche Spurweiten vorzuhalten, sondern jeweils nur die Adapterblöcke für die Anordnung zwischen Radarmplatte und Rahmenplatte.

Radarm- und Rahmenplatten und Adapterblöcke haben - wie erwähnt - Anlageflächen, die in einer Ausgestaltung der Erfindung plan sein können. Sie können jedoch auch einen Formschluss ermöglichen, der zu einer Momentenübertragung beitragen kann. Der Formschluss kann zum Beispiel durch eine Bajonettverbindung hergestellt werden oder durch Nut- oder Federverbindung, durch eine gezahnte Verbindung oder durch Eingreifen von Vorsprüngen in Ausnehmungen oder dergleichen.

Entgegen fest angeschweißten Radarmen können diese bei der Erfindung nachträglich mittels Adapterstücken auf gewünschte Spurweite gebracht werden. Bei einem Defekt braucht lediglich das entsprechende Einzelteil ausgetauscht zu werden. Entgegen frei verstellbaren Radarmen wird bei der Erfindung immer nur die Menge an Material verbaut, die für die Bildung einer gewünschten Spurweite erforderlich ist. Auch entfällt eine aufwändige Einstellung der Spurweite und der Ausrichtung, da die Adapterblöcke in ihrer Breite und Position zur Schnittstelle fest sein können.

Bei der Erfindung entfällt das Vorhalten von unterschiedlichen Radarmen, die als größtes Teil der Konstruktion stets gleichbleiben. Die kleinste Spur kann dadurch erzeugt werden, dass die Radarme unmittelbar am Rahmen befestigt werden, d.h. ohne Adapterblöcke.

Da die Adapterblöcke auf beiden Seiten des Fahrzeugs gleich sein können, braucht jeweils nur eine Ausführung vorgesehen zu werden.

Wie schon erwähnt, können die Sätze von Adapterblöcken Paare unterschiedlicher Länge oder gleicher Länge aufweisen. Die Radarmplatten sind am hinteren Ende der Radarme seitlich angeschweißt.

Nach einer weiteren Ausgestaltung der Erfindung können mindestens zwei Satz von Scherbolzen vorgesehen sein, die von zweiten Bohrungen der Radarmplatten, der Rahmenplatten und der Adapterblöcke passend aufnehmbar sind. Die Scherbolzen dienen zur verbesserten Übertragung des Moments von den Radarmen auf den Fahrzeugrahmen, nicht aber zur Befestigung der Radarme.

Radarmplatten und/oder Adapterblöcke können zweite Gewindebohrungen aufweisen zur Aufnahme von Abziehgewindestiften. Ein Abziehen ist dann unter Umständen erforderlich, wenn Scherbolzen eingesetzt werden. Diese sitzen unter Pressung in den Bohrungen, sodass für das Abziehen der Adapterblöcke bzw. der Radarmplatten eine entsprechende Kraft aufgewendet werden muss.

Nach einer anderen Ausgestaltung der Erfindung können die Rahmenplatten eine mittige Ausnehmung aufweisen. Nach einer weiteren Ausgestaltung der Erfindung können die Adapterblöcke Hohlkörper sein. Die zu den Radarmplatten hin gerichtete Wandung der hohlen Adapterblöcke kann eine Ausnehmung aufweisen. Auf diese Weise kann zu den Gewindebohrungen für Abziehstifte ein besserer Zugang erhalten werden.

Ein Ausführungsbeispiel der Erfindung wird nachfolgend anhand von Zeichnungen näher erläutert.
- Fig. 1: zeigt perspektivisch einen Rahmen eines Flurförderzeugs mit einem Radarm in Explosionsdarstellung,
- Fig. 2: zeigt die Darstellung nach Figur 1 mit montiertem Radarm,
- Fig. 3: zeigt in zwei verschiedenen Ansichten den Radarm nach den Figuren 1 und 2,
- Fig. 4: zeigt vergrößert die Schnittstelle am Rahmen der Figur 1 bzw. Figur 2,
- Fig. 5: zeigt perspektivisch in zwei Ansichten einen ersten Adapterblock,
- Fig. 6: zeigt perspektivisch in zwei Ansichten einen zweiten Adapterblock,
- Fig. 7: zeigt in auseinandergezogener Darstellung die Anordnung des hinteren Teils eines Radarms und die Anbringungsmöglichkeit von diesem an einer Rahmenplatte des Rahmens mit Hilfe von Schraubenbolzen,
- Fig. 8: zeigt eine perspektivische Explosionsdarstellung für die Einstellung einer anderen Spurweite der Radarme.

In Figur 1 und 2 ist ein Rahmen 10 eines nicht weiter dargestellten Flurförderzeugs gezeigt. Der Rahmen nimmt die Antriebsvorkehrungen für das Flurförderzeug auf sowie auch den nicht gezeigten Lastteil. Zu beiden Seiten des Rahmens sind jeweils Radarme angeordnet, wobei in den Figuren 1 und 2 nur ein Radarm 12 gezeigt ist. Derartige Radarme lagern am vorderen Ende ein Lastrad, das jedoch hier nicht dargestellt ist. Im Folgenden wird auch nur auf den Radarm 12 Bezug genommen, wobei sich von selbst versteht, dass der zweite nicht gezeigte Radarm komplimentär ausgebildet ist.

Man erkennt ferner in den Figuren 1 und 2, dass der Radarm 12 am hinteren Ende eine Radarmplatte 14 aufweist, die durch seitliches Anschweißen an das Profil des Radarms 12 befestigt ist. Am Rahmen 10, d.h. an seitlichem Rahmenblech, ist im unteren Bereich eine Rahmenplatte 16 angeschweißt. Zwischen den Platten 14, 16 ist ein Adapterblock 18 angeordnet. In Figur 2 ist zu erkennen, wie diese Einzelteile miteinander verbunden sind. Die Abmessungen der Platten 14, 16 bzw. des Adapterblocks bestimmt den Abstand der Radarme voneinander.

In der Figur 3 ist zu erkennen, dass die Radarmplatte 14 erste Durchbohrungen 20 aufweist. Auf der dem Fahrzeugrahmen 10 zugewandten Seite sind zweite Bohrungen 22 vorgesehen, die jedoch nicht durchgehen. Schließlich sind im Durchmesser relativ kleine Durchbohrungen 24 vorgesehen, die ein Gewinde aufweisen (nicht gezeigt). Von den Bohrungen 20 und 22 sind jeweils vier vorhanden, während von den Durchbohrungen 24 jeweils zwei vorgesehen sind. Die Bohrungen 20 bis 24 weisen jeweils ein vorgegebenes Lochbild auf.

In Figur 4 ist die Rahmenplatte 16 vergrößert herausgestellt. Sie weist erste Bohrungen 26 und zweite Bohrungen 28 auf, die jeweils ein vorgegebenes Lochbild ergeben. Zwischen den Bohrungen 26, 28 ist die Platte mit einer kreuzartigen Ausnehmung 30 versehen. Diese dient der Materialersparnis.

Wie zu erkennen, sind die einander zugekehrten Flächen der Radarmplatte 14 und der Rahmenplatte 16 plan.

In Figur 5 ist vergrößert der Adapterblock 18 dargestellt. Er weist erste Bohrungen 34 auf und zweite Bohrungen 36, die jeweils ein bestimmtes Lochbild ergeben. Der Adapterblock 18 ist als Hohlkörper ausgeführt, wobei seine der Radarmplatte 14 zugekehrte Seite eine kreuzförmige Ausnehmung 38 aufweist. Die Rückwand ist mit im Durchmesser kleineren Gewindebohrungen 40 versehen. Man erkennt in Figur 5 auch, dass das Lochbild der Bohrungen 34, 36 zum Lochbild der Bohrungen 34, 36 auf der Rückseite bzw. auf der dem Rahmen 10 zugewandten Seite identisch ist.

In Figur 6 ist ebenfalls ein Adapterblock 18a zu erkennen, der sich von dem nach Figur 5 nur durch seine geringere Länge unterscheidet. Das Lochbild der Durchbohrungen ist im Übrigen zu dem des Adapterblocks 18 identisch, sodass darauf nicht weiter eingegangen werden soll.

In Figur 7 ist gezeigt, wie die in Figur 2 dargestellte Verbindung des Radarms mit dem Rahmen erfolgt. Man erkennt in Figur 7 vier identische Schraubenbolzen 42 mit endseitigem Kopf, denen jeweils eine Scheibe 44 zugeordnet ist. Die Schraubenbolzen werden in die Durchbohrungen 20 der Radarmplatte 14 gesteckt und durch die Durchbohrungen 34 des Adapterblocks 18 hindurchgesteckt und mit einem Gewindeabschnitt am freien Ende in die Gewindebohrungen 26 der Rahmenplatte 16 eingeschraubt. Auf diese Weise kann der Radarm 12 fest mit dem Rahmen 10 verbunden werden. Die Schraubenköpfe sind vorzugsweise in den Bohrungen 20 versenkt. Der Abstand des Radarms 12 von der Seite des Rahmens 10 bestimmt sich durch die Dicke der Platten 16, 14 und der Länge des Adapterblocks 18. Erste Spannhülsen 46 sitzen in den Bohrungen 28 der Rahmenplatte 16 und in den Bohrungen 36 des Adapterblocks 18. Zweite Spannhülsen 48 sitzen in den Bohrungen 36 des Adapterblocks 18 und den Bohrungen 22 der Radarmplatte 14. Die Spannhülsen 46, 48 dienen zur Aufnahme des Moments zwischen Radarm 12 und Rahmen 10. Sie sitzen unter Pressung in den zugehörigen Bohrungen, sodass mit Hilfe von nicht gezeigten Abziehstiften, welche in die Bohrungen 24 bzw. in die Bohrungen 40 (Figur 5) eingeschraubt werden, Adapterblock 18 bzw. Radarmplatte 14 von Adapterblock 18 getrennt werden kann.

In Figur 8 ist zu erkennen, wie die Spurweite von Radarmen 12 durch drei Adapterblöcke 18a, 18b, 18c verändert werden kann. Es versteht sich, dass die Adapterblöcke 18 bis 18c auch unterschiedliche Länge haben können bzw. relativ kurz sein können, um je nach Wunsche eine feine Abstufung vorzunehmen. Bezüglich des Aufbaus der Adapterblöcke 18b und 18c ist zu bemerken, dass er mit dem des Blocks 18 gleich ist. In Figur 8 sind die Verbindungsbolzen nicht gezeigt und auch nicht die Spannhülsen gemäß Figur 7.

## Patentansprüche

1. Flurförderzeug, mit einem Rahmer (10), an dem ein Antriebsteil und ein Lastteil angebracht sind, wobei das Lastteil ein in der Höhe verstellbares Lastaufnahmemittel aufweist, ferner mit zwei parallelen Radarmen (12), die an den Außenseiten des Rahmens angebracht sind, wobei jeder Radarm ein Lastrad lagert, wobei :
• Mittel zum Verändern des Abstands der Radarme voneinander vorgesehen sind,
• auf jeder Außenseite an dem seitlichen Rahmenblech (10) eine Rahmenplatte (16) angeschweißt ist, die eine äußere Anlagefläche und Löcher (26) aufweist, die ein erstes Lochbild ergeben,
• mindestens ein Paar Adapterblöcke (18a, 18b, 18c) mit dritten und vierten Anlageflächen und zweiten Durchbohrungen (34), die ein drittes Lochbild ergeben, vorgesehen ist,
• wobei erstes, zweites und drittes Lochbild identisch sind,
• ein erster Satz Bolzen (42) zur Befestigung der Radarmplatte (14) an der Rahmenplatte (16) und
• mindestens ein zweiter Satz von Bolzen zur Befestigung der Radarmplatte an der Rahmenplatte über jeweils mindestens einen Adapterblock (18) vorgesehen sind,
• wobei erste und zweite Anlageflächen aneinander bzw. an der dritten oder vierten Anlagefläche der Adapterblöcke (18) anliegen,
**dadurch gekennzeichnet, dass**
jeder Radarm (12) eine hinteren Ende seitlich angeschweißte Radarmplatte (14) aufweist, mit ersten Durchbohrungen (20), die ein zweites Lochbild ergeben und eine innere Anlagefläche aufweist.

2. Flurförderzeug nach Anspruch 1, **dadurch gekennzeichnet dass** die Bolzen (42) Schraubenbolzen sind und die Löcher (26) der Rahmenflatte (16) ein Gewinde aufweisen.

3. Flurförderzeug nach Anspruch 1 oder 2, **dadurch gekennzeichnet dass** die Anlageflächen plan sind.

4. Flurförderzeug nach Anspruch 1 oder 2, **dadurch gekennzeichnet dass** die Anlageflächen formschlüssig ineinandergreifen und ein Moment von den Radarmen auf den Rahmen übertragen.

5. Flurförderzeug nach einem der Ansprüche 1 bis 4, **gekennzeichnet durch** einen Satz von Paaren von Adapterblöcken (18, 18a, 18b, 18c), wobei die Paare gleiche oder unterschiedliche Länge aufweisen.

6. Flurförderzeug nach einem der Ansprüche 1 bis 5, **dadurch gekennzeichnet dass** die Radarmplatten (14) seitlich an das hintere Ende der Radarme (12) angeschweißt sind.

7. Flurförderzeug nach einem der Ansprüche 1 bis 6, **dadurch gekennzeichnet dass** ein Satz von Scherbolzen vorgesehen ist, die von zweiten Bohrungen (22) der Radarmplatten (14), der Rahmenplatten (16) und der Adapterblöcke (18) passend aufnehmbar sind.

8. Flurförderzeug nach Anspruch 7, **dadurch gekennzeichnet dass** die Radarmplatten (14) und/oder die Adapterblöcke (18, 18a, 18b, 18c) zweite Gewindebohrungen (24, 40) aufweisen zur Aufnahme von Abzieh-Gewindestiften.

9. Flurförderzeug nach einem der Ansprüche 1 bis 8, **dadurch gekennzeichnet dass** die Rahmenplatten (16) eine mittige Ausnehmung (30) aufweisen.

10. Flurförderzeug nach einem der Ansprüche 1 bis 9, **dadurch gekennzeichnet dass** die Adapterblöcke (18, 18a, 18b, 18c) Hohlkörper sind.

11. Flurförderzeug nach Anspruch 10, **dadurch gekennzeichnet dass** die zu den Radarmplatten (14) gerichtete Wandung der Adapterblöcke eine Ausnehmung (38) aufweisen.

## Claims

1. An industrial truck with a frame (10) to which a drive part and a load part are attached, wherein the load part has a load receiving means movable in height, further with two parallel wheel arms (12) that are attached to the outside of the frame, wherein each wheel arm supports a load wheel, wherein:
• means are provided for changing the spacing of the wheel arms to each other,
• a frame plate (16) is welded onto each outside at the lateral frame sheet metal (10) that has an outer contact surface and holes (26), which yield a first hole pattern,
• at least one pair of adapter blocks (18a, 18b, 18c) is provided with third and fourth contact surfaces and second through bores (34), which yield a third hole pattern,
• wherein first, second, and third hole patterns are identical,
• a first set of bolts (42) for fastening the wheel arm plate (14) to the frame plate (16) and
• at least a second set of bolts are provided for fastening the wheel arm plate to the frame plate via, in each case, at least one adapter block (18),
• wherein first and second contact surfaces rest against each other or on the third or fourth contact surface of the adapter blocks (18),
**characterized in that**
each wheel arm (12) has welded laterally to the rear end a wheel arm plate (14) with first through bore holes (20) that yield a second hole pattern and have an inner contact surface.

2. The industrial truck according to claim 1, **characterized in that** the bolts (42) are threaded bolts and the holes (26) of the frame plate (16) have a thread.

3. The industrial truck according to claim 1 or 2, **characterized in that** the contact surfaces are flat.

4. The industrial truck according to claim 1 or 2, **characterized in that** the contact surfaces engage in one another in a form locking manner, and transfer torque from the wheel arms to the frame.

5. The industrial truck according to one of the claims 1 to 4, **characterized by** a set of pairs of adapter blocks (18, 18a, 18b, 18c), wherein the pairs have the same or different lengths.

6. The industrial truck according to one of the claims 1 to 5, **characterized in that** the wheel arm plates (14) are welded laterally to the rear end of the wheel arms (12).

7. The industrial truck according to one of the claims 1 to 6, **characterized in that** a set of shear bolts are present that can be suitably received by second bore holes (22) of the wheel arm plates (14), the frame plates (16) and the adapter blocks (18).

8. The industrial truck according to claim 7, **characterized in that** the wheel arm plates (14) and/or the adapter blocks (18, 18a, 18b, 18c) have second threaded bore holes (24, 40) for receiving threaded extraction pins.

9. The industrial truck according to one of the claims 1 to 8, **characterized in that** the frame plates (16) have a central recess (30).

10. The industrial truck according to one of the claims 1 to 9, **characterized in that** the adapter blocks (18, 18a, 18b, 18c) are hollow bodies.

11. The industrial truck according to claim 10, **characterized in that** the wall of the adapter blocks facing the wheel arm plates (14) have a recess (38).

## Revendications

1. Chariot de manutention, avec un châssis (10), sur lequel sont placés une partie d'entraînement et une partie de charge, la partie de charge présentant un moyen de réception de charge réglable en hauteur, en outre avec deux bras de roue (12) parallèles qui sont placés sur les côtés extérieurs du châssis, chaque bras de roue supportant une roue de charge :
• des moyens étant prévus pour faire varier l'intervalle entre eux des bras de roue,
• une plaque de châssis (16) étant soudée sur chaque côté extérieur sur la tôle de châssis (10) latérale et présentant une face d'appui extérieure et des trous (26) qui donnent un premier motif de trous,
• au moins une paire de blocs d'adaptation (18a, 18b, 18c) avec des troisième et quatrième faces d'appui et des deuxièmes trous traversants (34) qui donnent un troisième motif de trous étant prévus,
• les premier, deuxième et troisième motifs de trous étant identiques,
• un premier jeu de boulons (42) pour la fixation de plaque de bras de roue (14) étant prévu sur la plaque de châssis (16) et
• au moins un deuxième jeu de boulons pour la fixation de la plaque de bras de roue sur la plaque de châssis par le biais de respectivement au moins un bloc d'adaptation (18) étant prévu,
• les première et deuxième faces d'appui étant contiguës l'une à l'autre ou à la troisième ou la quatrième face d'appui des blocs d'adaptation (18),
**caractérisé en ce que**
chaque bras de roue (12) présente une plaque de bras de roue (14) soudée latéralement sur l'extrémité arrière, avec des premiers trous traversants (20) qui donnent un deuxième motif de trous et une face d'appui intérieure.

2. Chariot de manutention selon la revendication 1, **caractérisé en ce que** les boulons (42) sont des boulons filetés et les trous (26) de la plaque de châssis (16) présentent un filet.

3. Chariot de manutention selon la revendication 1 ou 2, **caractérisé en ce que** les faces d'appui sont planes.

4. Chariot de manutention selon la revendication 1 ou 2, **caractérisé en ce que** les faces d'appui entrent en prise entre elles en liaison de forme et transmettent un moment depuis les bras de roue vers le châssis.

5. Chariot de manutention selon une des revendications 1 à 4, **caractérisé par** un jeu de paires de blocs d'adaptation (18, 18a, 18b, 18c), les paires présentant des longueurs identiques ou différentes.

6. Chariot de manutention selon une des revendications 1 à 5, **caractérisé en ce que** les plaques de bras de roue (14) sont soudées latéralement sur l'extrémité arrière des bras de roue (12).

7. Chariot de manutention selon une des revendications 1 à 6, **caractérisé en ce qu'**une série de boulons de cisaillement est prévue, ces boulons pouvant être reçus de façon adaptée par des deuxièmes trous (22) des plaques de bras de roue (14), des plaques de châssis (16) et des blocs d'adaptation (18).

8. Chariot de manutention selon la revendication 7, **caractérisé en ce que** les plaques de bras de roue (14) et/ou les blocs d'adaptation (18, 18a, 18b, 18c) présentent des deuxièmes trous filetés (24, 40) pour loger des tiges filetées d'extraction.

9. Chariot de manutention selon une des revendications 1 à 8, **caractérisé en ce que** les plaques de châssis (16) présentent un creux central (30).

10. Chariot de manutention selon une des revendications 1 à 9, **caractérisé en ce que** les blocs d'adaptation (18, 18a, 18b, 18c) sont des corps creux.

11. Chariot de manutention selon la revendication 10, **caractérisé en ce que** la paroi des blocs d'adaptation dirigée vers les plaques de bras de roue (14) présente un creux (38).
